# EUROPÄISCHE PATENTANMELDUNG

(11) **EP 4 390 038 A1**
(43) Veröffentlichungstag der Anmeldung: **26.06.2024**
(21) Anmeldenummer: 23216507.6
(22) Anmeldetag: 14.12.2023
(51) Int. Cl.: E06B 3/58, E06B 5/11

(54) **FLÜGEL FÜR EIN FENSTER ODER EINE TÜR, DIESEN UMFASSENDES FENSTER SOWIE DIESEN UMFASSENDE TÜR**

(30) Priorität: 21.12.2022 DE 202022107144 U
(71) Anmelder: REHAU Industries SE & Co. KG, 95111 Rehau (DE)
(72) Erfinder: Koller, Markus, 91052 Erlangen (DE); Pawellek, Roland, 90584 Allersberg (DE)

(57) **Zusammenfassung**

Die vorliegende Erfindung bezieht sich auf einen Flügel (1) für ein Fenster oder eine Tür, der einen aus mehreren Profilabschnitten gebildeten Profilrahmen (2); eine Halteleiste (9) für ein Flächenelement (10), die mit dem Profilrahmen (2) unter Bildung eines Glasfalzes (7) zur Aufnahme des Flächenelements (10) verbunden ist; ein Flächenelement (10), das stirnseitig in den Glasfalz (7) aufgenommen ist; und mindestens ein Glassicherungselement (11) umfasst, wobei sich der Flügel (1) erfindungsgemäß dadurch auszeichnet, dass die Halteleiste (9) ein Sicherungsaufnahme (14) aufweist und das mindestens eine Glassicherungselement (11) ein Fußelement (12) und ein Greifelement (13) umfasst, wobei das Fußelement (12) zumindest abschnittsweise durch eine Öffnung im Profilrahmen (2) geführt ist und das Greifelement (13) in die Sicherungsaufnahme (14) der Halteleiste (9) eingreift. Darüber hinaus bezieht sich die vorliegende Erfindung auch auf ein Fenster oder eine Tür, das/die einen Blendrahmen und mindestens einen erfindungsgemäßen Flügel (1) umfasst.

## Beschreibung

Die vorliegende Erfindung betrifft einen Flügel für ein Fenster oder eine Tür, wobei der Flügel einen aus mehreren Profilabschnitten gebildeten Profilrahmen, eine Halteleiste für ein Flächenelement, insbesondere eine Isolierverglasung oder eine Türfüllung, die mit dem Profilrahmen unter Bildung eines Glasfalzes zur Aufnahme des Flächenelements verbunden ist, ein Flächenelement, das stirnseitig in den Glasfalz aufgenommen ist, und mindestens ein Glassicherungelement umfasst. Darüber hinaus betrifft die vorliegende Erfindung ein Fenster oder eine Tür, das/die einen derartigen Flügel umfasst.

Fenster mit derartigen Flügeln sind im Stand der Technik weitreichend bekannt. Beispielsweise ist in der EP 1 857 627 B1 ein derartiger Flügel beschrieben. Um die Einbruchssicherheit eines ein solchen Flügel umfassenden Fensters zu erhöhen, wird derzeit das Flächenelement mit dem Profilrahmen unter Einsatz einer großen Menge an Klebstoff verklebt. Insbesondere bei Festverglasungen, ganz besonders bei Festverglasungen mit Mitteldichtung, ist aufgrund des großen Glasfalzbereichs eine solche Glasverklebung zum Einbruchsschutz nur mit erhöhtem Aufwand unter Einsatz einer erheblichen Menge an Klebstoff durchführbar. Darüber hinaus können Fenster mit einer Glasverklebung aktuell nicht mit vertretbarem Aufwand rezykliert werden. Alternativ dazu sind am Markt mechanische Glassicherungen erhältlich. Dabei handelt es sich um Sicherungsklötze oder Sicherungswinkel, die im Glasfalz starr verschraubt sind. Bei solchen starren Glassicherungen kann das Flächenelement leicht über die mechanische Glassicherung gehebelt werden.

Vor diesem Hintergrund liegt die Aufgabe der vorliegenden Erfindung in der Bereitstellung eines Flügels für ein Fenster oder für eine Tür, der die Nachteile des Stands der Technik überwindet. Insbesondere soll der erfindungsgemäße Flügel eine erhöhte Einbruchssicherheit bieten und dabei mit einer möglichst geringen Menge an Klebstoff für eine Verklebung zwischen dem Flächenelement und dem Profilrahmen auskommen sowie nach seiner Verwendung mit vernünftigem Auswand rezyklierbar sein. Darüber hinaus soll das Flächenelement des erfindungsgemäßen Flügels nur schwer ausgehebelt werden können. Letztlich liegt die Aufgabe der vorliegenden Erfindung in der Bereitstellung eines Fensters und einer Tür, die einen derartigen Flügel umfasst.

Gemäß der vorliegenden Erfindung werden diese und andere Aufgaben durch einen Flügel für ein Fenster oder eine Tür mit den Merkmalen des Anspruchs 1 bzw. durch ein Fenster oder eine Tür mit den Merkmalen des Anspruchs 9 gelöst. Bevorzugte Ausführungsformen des erfindungsgemäßen Flügels sind in den abhängigen Ansprüchen beschrieben.

Gemäß der vorliegenden Erfindung wurde erkannt, dass ein Glassicherungselement, wie beispielsweise ein Sicherungshaken, nicht notwendigerweise starr mit dem Profilrahmen verbunden sein muss, um einen effektiven Einbruchsschutz ausüben zu können. Vielmehr ist das Glassicherungselement erfindungsgemäß aus einem Fußelement und einem Greifelement aufgebaut. Um bei einem Einbruchsversuch ein Herausdrücken der Halteleiste aus der Halteleistennut wirksam zu verhindern, umfasst die Halteleiste eine Sicherungsaufnahme, in die das Greifelement des Glassicherungselements eingreift. Zusätzlich dazu ist das Fußelement des Glassicherungselements durch eine Öffnung im Profilrahmen, bei der es sich bevorzugt um eine entsprechende Bohrung handelt, geführt. Soll nun bei einem Einbruchsversuch die Halteleiste aus der Halteleistenut gedrückt werden, beispielsweise unter Verwendung eines Schraubendrehers, um danach das Flächenelement aus dem Profilrahmen drücken zu können, versperrt das Glassicherungselement die Bewegung der Halteleiste vom Flächenelement weg. Dadurch kann das Flächenelement nicht mehr aus dem Profilrahmen entfernt, was erheblich zum Einbruchsschutz beiträgt. Dieser zusätzliche Einbruchschutz wird zunächst ohne den Einsatz von Klebstoff realisiert. Das Glassicherungselement ist überdies nicht fest mit dem Hohlprofilrahmen verbunden, so dass es leicht entfernt werden kann. Dies trägt zur guten Rezyklierbarkeit des erfindungsgemäßen Flügels bei.

Dementsprechend stellt die vorliegende Erfindung einen Flügel für ein Fenster oder eine Tür zur Verfügung, der einen aus mehreren Profilabschnitten gebildeten Profilrahmen; eine Halteleiste für ein Flächenelement, die mit dem Profilrahmen unter Bildung eines Glasfalzes zur Aufnahme des Flächenelements verbunden ist; ein Flächenelement, das stirnseitig in den Glasfalz aufgenommen ist; und mindestens ein Glassicherungselement passt, wobei sich der Flügel erfindungsgemäß weiter dadurch auszeichnet, dass die Halteleiste ein Sicherungsaufnahme aufweist und das mindestens eine Glassicherungselement ein Fußelement und ein Greifelement umfasst, wobei das Fußelement zumindest abschnittsweise durch eine Öffnung im Profilrahmen geführt ist und das Greifelement in die Sicherungsaufnahme der Halteleiste eingreift. Darüber hinaus stellt die vorliegende Erfindung ein Fenster oder eine Tür zur Verfügung, das bzw. die einen Blendrahmen und mindestens einen erfindungsgemäßen Flügel umfasst.

In Bezug auf den erfindungsgemäßen Flügel kann es von Nutzen sein, wenn das Fußelement des Glassicherungselements mit dem Profilrahmen verrastet ist. Eine derartige Verrastung des Fußelements mit dem Profilrahmen bietet zusätzliche Einbruchsicherheit, da die Verrastung einer Bewegung des Glassicherungselements parallel zur Ebene des Flächenelements, insbesondere einem Herausheben der Halteleiste zusammen mit dem Glassicherungsfeder Element aus der Öffnung im Profilrahmen, entgegenwirkt bzw. diese verhindert.

Zusätzlich oder alternativ dazu kann das Fußelement des Glassicherungselements mit dem Profilrahmen verklebt sein, vorzugsweise in der Öffnung im Profilrahmen. Auch eine Verklebungung des Fußelements mit dem Profilrahmen verbessert Einbruchsicherheit, indem sie einer Bewegung des Glassicherungselements parallel zur Ebene des Flächenelements entgegenwirkt bzw. diese verhindert.

Es kann sich als günstig herausstellen, wenn das Fußelement des Glassicherungselements zwischen einem Armierungselement und einer Wand der Hohlkammer des Profilrahmens angeordnet ist. So erfährt das Fußelement eine gute Führung in der Öffnung im Profilrahmen, die ein Herausdrücken der Halteleiste aus der Halteleistennut zusammen mit dem Glassicherungselement wirksam verhindert.

Alternativ dazu kann es sich auch als nützlich erweisen, wenn das Fußelement des Glassicherungselements in einem Befestigungskanal des Profilrahmens angeordnet ist. auf diese Weise kann einem in dem Profilrahmen bereits vorhandener Befestigungskanal eine weitere Funktion erfahren. Hinsichtlich der Ausgestaltungen eines derartigen Befestigungskanals in einem Hohlprofil, insbesondere einem Kunststoff-Hohlprofil, soll auf die DE 20 2006 016 165 U1 und die DE 10 2014 104 190 A1 verwiesen werden, auf die hiermit explizit Bezug genommen wird.

Es kann auch günstig sein, wenn sich zwischen dem Greifelement des Glassicherungselements und der Raumseite des Flächenelements mindestens eine Wandung der Halteleiste befindet. Dadurch kann bei Einbruchsversuch nicht direkt auf das Greifelement mechanisch eingewirkt werden, sodass dieses nicht so leicht beschädigt werden kann. Dies verbessert den Einbruchschutz weiter.

Es kann auch von Nutzen sein, wenn das Fußelement des Glassicherungselements zumindest abschnittsweise durch eine Halteleistennut des Profilrahmens geführt ist. Dadurch ist gewährleistet, dass auch die Halteleiste selbst zur Stabilisierung der Positionsfestigkeit des Glassicherungselements beiträgt.

Bevorzugt handelt es sich bei Profilrahmen um einen mehrere Hohlkammern umfassenden Hohlprofilrahmen, insbesondere einen mehrere Hohlkammern umfassenden Kunststoff-Hohlprofilrahmen und damit bei dem erfindungsgemäßen Fenster um ein Kunststofffenster und bei der Tür um eine Kunststofftür.

Der erfindungsgemäße Flügel sowie einzelne Teile davon können auch zeilenweise oder schichtweise unter Verwendung eines zeilenaufbauenden oder schichtaufbauenden Fertigungsverfahrens (z. B. 3D-Druck) hergestellt werden. Das Profil des Hohlprofilrahmens wird jedoch bevorzugt durch Extrusion hergestellt und zu Holmen abgelängt, die auf Gehrung geschnitten und miteinander verschweißt werden. Das Glassicherungselement wird vorzugsweise durch Spritzguss im Falle polymerer Werkstoffen bzw. Druckguss im Falle metallischer Werkstoffe hergestellt.

Bevorzugte Ausführungsbeispiele der vorliegenden Erfindung werden nachfolgend unter Bezugnahme auf die beigefügte Zeichnung näher erläutert. Dabei zeigt

Fig. 1 eine Querschnittsdarstellung einer Ausführungsform eines erfindungsgemäßen Flügels in einem erfindungsgemäßen Fenster.

In Fig. 1 ist eine Ausführungsform eines erfindungsgemäßen Flügels 1 am Beispiel eines Fensterflügels mit einem als Kunststoff-Hohlprofilrahmen ausgebildeten Profilrahmen 2 in einem erfindungsgemäßen Fenster 100 in einer Querschnittsdarstellung gezeigt. Der Profilrahmen 2 des erfindungsgemäßen Flügels 1 ist aus einem thermoplastischen Polymermaterial hergestellt, vorzugsweise Polyvinylchlorid (PVC), insbesondere Hart-PVC (PVC-U) oder glasfaserverstärktem PVC, dem zusätzlich Zusatzstoffe wie z. B. Stabilisatoren, Weichmacher, Pigmente und dergleichen zugesetzt sind. Es ist aus einer Vielzahl von Hohlkammern aufgebaut, die jeweils von Stegen des Profilrahmens 2 umgeben sind. Zentral umfasst das Profil des Profilrahmens 2 eine Haupthohlkammer 3, in der ein Armierungselement 4, insbesondere eine Stahlarmierung, aufgenommen ist. Der obere Steg 5 der Haupthohlkammer 3 bildet zusammen mit einem Außenüberschlag 6 einen Glasfalz 7. An der dem Außenüberschlag 6 gegenüberliegenden Seite weist das Profil des Profilrahmens 2 eine Halteleistennut 8 auf, in der eine Halteleiste 9 verankert ist, die in der dargestellten Ausführungsform als Glashalteleiste ausgebildet ist und durch die ein in den Glasfalz 7 aufgenommenes Flächenelement 10, insbesondere eine Isolierverglasung, in der dargestellten Ausführungsform eine Dreischeiben-Isolierverglasung stabilisiert wird. Damit liegt der obere Steg 5 dem in den Glasfalz 7 aufgenommenen Flächenelement 10 gegenüber. Mittels Glasklötzen und Klotzbrücken wird das Flächenelement 10 in seiner Position im Profilrahmen 2 gehalten.

Unterhalb der Halteleiste 9 ist in den Profilrahmen 2 eine als Bohrung ausgebildete Öffnung eingebracht. Durch die Öffnung im Profilrahmen 2 ist ein Glassicherungselement 11 im Glasfalz 7 gehalten.

Das Glassicherungselement 11 umfasst ein Fußelement 12 und ein Greifelement 13. Das Fußelement 12 des Glassicherungselements 11 ist in der in Fig. 1 gezeigten Ausführungsform zylinderförmig ausgebildet. Das Fußelement 12 ist durch die Öffnung im Profilrahmen 2 geführt und wird dort durch die Anordnung zwischen zwei Profilwänden des Profilrahmens 2 gehalten. In alternativen Ausführungsformen des erfindungsgemäßen Flügels 1 kann das Fußelement 12 auch in der Haupthohlkammer 3 zwischen dem Armierungselement 4 und einer benachbarten Wand der Haupthohlkammer 3 oder in einem Befestigungskanal im Profilrahmen 2 angeordnet sein. In weiteren alternativen Ausführungsformen des erfindungsgemäßen Flügels 1 kann das Fußelement 12 auch mit dem Profilrahmen 2 verrastet oder mit diesem verklebt sein. Dazu kann eine geringe Menge Klebstoff auf das Fußelement 12 aufgebracht werden. Dies sorgt für eine sichere Befestigung des Fußelement 12 im Profilrahmen 2.

Für das Glassicherungselement 11 kommen als bevorzugte Materialien polymere Werkstoffe wie beispielsweise Polypropylen und glasfaserverstärktes Polypropylen, Polyamide und glasfaserverstärkte Polyamide, Polyphenylsulfon (PPSU), Polyvinylidenfluorid (PVDF), Polyethersulfon (PES), Polysulfon (PSU), Polyphenylensulfid (PPS), Acrylnitril-Butadien-Styrol-Copolymerisat (ABS), Polyoxymethylen (POM) und Polyestercarbonat (PESC) sowie Copolymere und Blends dieser Polymere, wobei diese Polymermaterialien auch faserverstärkt, insbesondere glasfaserverstärkt zum Einsatz kommen können, sowie metallische Werkstoffe wie beispielsweise Stahl Federstahl, Edelstahl, Aluminium, Aluminium-Druckgusslegierungen, Zink-Druckgusslegierungen oder Aluminium-Zink-Druckgusslegierungen zum Einsatz.

In die Halteleiste 9 ist eine Sicherungsaufnahme 14 eingebracht, in die das Greifelement 13 des Glassicherungselements 11 eingreift. In bevorzugten Ausführungsformen des erfindungsgemäßen Flügels 1 kann das Greifelement 13 des Glassicherungselement 12 auch zusätzlich in der Sicherungsaufnahme 14 mit der Halteleiste 9 verklebt sein.

In anderen Ausführungsformen des erfindungsgemäßen Flügels 1 befindet sich zwischen dem Greifelement 13 des Glassicherungselements 11 und der Raumseite des Flächenelements 10 mindestens eine Wandung der Halteleiste 9. Dadurch kann bei Einbruchsversuch nicht direkt auf das Greifelement 13 mechanisch eingewirkt werden. Dadurch lässt sich das Greifelement 13 nicht unmittelbar aus der Sicherungsaufnahme 14 der Halteleiste 9 entfernen. Darüber hinaus kann das Glassicherungselement 11 nicht direkt beschädigt werden, wodurch der Einbruchschutz weiter verbessert wird.

Zusätzlich oder alternativ dazu kann das Fußelement 12 des Glassicherungselements 11 in alternativen Ausführungsformen des erfindungsgemäßen Flügels 1 auch zumindest abschnittsweise durch die Halteleistennut 8 des Profilrahmens 2 geführt sein. Dadurch ist gewährleistet, dass auch die Halteleiste 9 selbst zur Stabilisierung der Positionsfestigkeit des Glassicherungselements 11 beiträgt. Auch dadurch wird der Einbruchschutz weiter erhöht.

Wenn nun bei einem Einbruchsversuch die Halteleiste 9 aus der Halteleistennut 8 gedrückt werden soll, was beispielsweise unter Verwendung eines Schraubendrehers erfolgen kann, steht das positionsstabile Glassicherungselement 11 einer Bewegung der Halteleiste 9 vom Flächenelement 10 weg entgegen. Damit lässt sich das Flächenelement 10 nicht mehr aus dem Profilrahmen 2 drücken, weil die Halteleiste 9 dieses Entfernen des Flächenelements 10 aus dem Profilrahmen 2 wirksam verhindert, was erheblich zur Einbruchsicherheit beiträgt. Dieser zusätzliche Einbruchschutz wird (zumindest weitgehend) ohne den Einsatz von Klebstoff realisiert. Das Glassicherungselement 10 ist nicht fest mit dem Profilrahmen 2 verbunden, so dass es leicht entfernt werden kann. Dies trägt zur guten Rezyklierbarkeit des erfindungsgemäßen Flügels 1 bei.

In dem erfindungsgemäßen Fenster 100 liegt der erfindungsgemäße Flügel 1 über eine Anschlagdichtung 15 und eine Blendrahmen-Dichtung 16 im geschlossenen Zustand des erfindungsgemäßen Fensters 100 am Blendrahmen 17 an. Dabei ist der erfindungsgemäße Flügel 1 über Beschlagmittel (nicht dargestellt) drehbar gelagert am Blendrahmen 17 festgelegt.

Die Erfindung wurde vorangehend unter Bezugnahme auf einen Flügel für ein Fenster im Detail erläutert. Es versteht sich, dass die Ausführungen auch für einen Flügel für eine Tür entsprechend gelten. Dabei ist als Profilrahmen exemplarisch ein Kunststoff-Hohlprofilrahmen beschrieben. Die Ausführungen gelten entsprechend auch für andere Arten von Profilrahmen, beispielsweise Aluminiumprofilrahmen, Holzprofilrahmen, Aluminium-Kunststoff-Verbundprofilrahmen, Aluminium-Holz-Verbundprofilrahmen und dergleichen. Letztlich ist der Umfang der vorliegenden Erfindung auch nicht auf die in der Figuren dargestellte Ausführungsform beschränkt, sondern ergibt sich aus den beigefügten Ansprüchen.

## Patentansprüche

1. Flügel (1) für ein Fenster oder eine Tür, umfassend:
- einen aus mehreren Profilabschnitten gebildeten Profilrahmen (2);
- eine Halteleiste (9) für ein Flächenelement (10), die mit dem Profilrahmen (2) unter Bildung eines Glasfalzes (7) zur Aufnahme des Flächenelements (10) verbunden ist;
- ein Flächenelement (10), das stirnseitig in den Glasfalz (7) aufgenommen ist; und
- mindestens ein Glassicherungselement (11),
**dadurch gekennzeichnet, dass**
die Halteleiste (9) ein Sicherungsaufnahme (14) aufweist und das mindestens eine Glassicherungselement (11) ein Fußelement (12) und ein Greifelement (13) umfasst, wobei das Fußelement (12) zumindest abschnittsweise durch eine Öffnung im Profilrahmen (2) geführt ist und das Greifelement (13) in die Sicherungsaufnahme (14) der Halteleiste (9) eingreift.

2. Flügel (1) gemäß Anspruch 1, **dadurch gekennzeichnet, dass** das Fußelement (12) des Glassicherungselements (11) mit dem Profilrahmen (2) verrastet ist.

3. Flügel (1) gemäß Anspruch 1 oder Anspruch 2, **dadurch gekennzeichnet, dass** das Fußelement (12) des Glassicherungselements (11) mit dem Profilrahmen (2) verklebt ist.

4. Flügel (1) gemäß einem der Ansprüche 1 bis 3, **dadurch gekennzeichnet, dass** das Fußelement (12) des Glassicherungselements (11) zwischen einem Armierungselement (4) und einer Wand einer Hohlkammer (3) des Profilrahmens (2) angeordnet ist.

5. Flügel (1) gemäß einem der Ansprüche 1 bis 3, **dadurch gekennzeichnet, dass** das Fußelement (12) des Glassicherungselements (11) in einem Befestigungskanal des Profilrahmens (2) angeordnet ist.

6. Flügel (1) gemäß einem der Ansprüche 1 bis 5, **dadurch gekennzeichnet, dass** sich zwischen dem Greifelement (13) des Glassicherungselements (11) und der Raumseite des Flächenelements (9) mindestens eine Wandung der Halteleiste (9) befindet.

7. Flügel (1) gemäß einem der Ansprüche 1 bis 6, **dadurch gekennzeichnet, dass** das Fußelement (13) des Glassicherungselements (11) zumindest abschnittsweise durch eine Halteleistennut (8) des Profilrahmens (2) geführt ist.

8. Flügel (1) gemäß einem der Ansprüche 1 bis 7, **dadurch gekennzeichnet, dass** der Profilrahmen (2) als ein mehrere Hohlkammern umfassender Hohlprofilrahmen, insbesondere als ein mehrere Hohlkammern umfassender Kunststoff-Hohlprofilrahmen, ausgebildet ist.

9. Fenster oder Tür, umfassend einen Blendrahmen und mindestens einen Flügel (1) nach einem der Ansprüche 1 bis 8.
